# EUROPÄISCHE PATENTSCHRIFT

(11) **EP 2 827 052 B1**
(45) Veröffentlichungstag und Bekanntmachung des Hinweises auf die Patenterteilung: **28.09.2016**
(21) Anmeldenummer: 14176435.7
(22) Anmeldetag: 10.07.2014
(51) Int. Cl.: F21V 21/002, F21V 21/30, F21V 23/06, F21V 17/16, F21S 4/00, F21S 8/02, F21Y 115/10, F21Y 103/10

(54) **Leuchte**
Lamp
Éclairage

(30) Priorität: 15.07.2013 DE 102013213786
(43) Veröffentlichungstag der Anmeldung: 21.01.2015
(73) Patentinhaber: RIDI Leuchten GmbH, 72417 Jungingen (DE)
(72) Erfinder: Mania, Dirk, 72379 Hechingen-Stetten (DE); Krajka, Michael, 72474 Winterlingen (DE)
(74) Vertreter: BRP Renaud & Partner mbB Rechtsanwälte Patentanwälte Steuerberater

(56) Entgegenhaltungen:
- EP-A2- 2 568 215
- DE-A1- 3 437 667
- DE-A1-102010 033 977
- DE-A1-102012 206 070
- DE-T2- 69 022 913
- DE-U1-202012 100 270
- US-A1- 2005 002 182

## Beschreibung

Die vorliegende Erfindung betrifft eine geradlinige und längliche Leuchte, mit den Merkmalen des Oberbegriffs des Anspruchs 1.

Eine derartige Leuchte eignet sich beispielsweise zur Realisierung eines Lichtbands, wozu mehrere derartige Leuchten in ihrer Längsrichtung hintereinander angeordnet werden. Eine derartige Leuchte umfasst hierzu ein geradliniges und längliches Tragprofil zur Wand- oder Deckenmontage sowie einen geradlinigen und länglichen Geräteträger, der lösbar am Tragprofil befestigt ist. Am Geräteträger kann wenigstens ein elektrischer Verbraucher angebracht werden. Hierbei handelt es sich bevorzugt um eine Lampe bzw. um eine Leuchteinrichtung.

Ein "geradliniger Körper" ist im vorliegenden Zusammenhang ein Körper, dessen Längsmittelachse sich koaxial zu einer Geraden erstreckt. Ein "länglicher Körper" ist im vorliegenden Zusammenhang ein Körper, dessen in einer Längsachse des Körpers gemessene Länge größer ist als eine quer zur Längsachse des Körpers gemessene Breite und Höhe. Insbesondere ist ein länglicher Körper mindestens zweimal, vorzugsweise jedoch mindestens zehnmal, länger als breit und hoch.

Bei derartigen länglichen Leuchten kommen häufig Leuchtstoffröhren als Lampe zum Einsatz. Zur Einsparung von elektrischer Energie kommen vermehrt auch Leuchteinrichtungen auf LED-Basis zum Einsatz, wobei LED für lichtemittierende Diode steht. In vorliegendem Zusammenhang werden unter LEDs auch OLEDs verstanden, wobei OLED für organische LED steht. LEDs zeichnen sich durch eine hohe Lichtausbeute bei vergleichsweise geringem Stromverbrauch aus. Eine entsprechende Leuchteinrichtung umfasst auf wenigstens einer Platine eine Vielzahl von LEDs. Zum Halten der jeweiligen Platine kann die jeweilige Leuchteinrichtung dann eine geradlinige und längliche Tragschiene aufweisen. Eine Leuchte mit einer derartigen Leuchteinrichtung ist beispielsweise aus der DE 10 2012 206 070 A1 bekannt.

Während Leuchtstoffröhren keine bevorzugte Lichtabstrahlrichtung besitzen, weist eine Leuchteinrichtung, auf deren Tragkörper eine Platine mit mehreren LEDs angeordnet ist, eine bevorzugte Lichtabstrahlrichtung auf. Um die Lichtabstrahlrichtung der jeweiligen Leuchteinrichtung relativ zum Geräteträger bzw. relativ zum Tragprofil einstellen zu können, kann die jeweilige Leuchteinrichtung mittels wenigstens einer Halterung um eine Schwenkachse verschwenkbar am Geräteträger befestigt sein. Die Realisierung einer derartigen Halterung ist dabei vergleichsweise aufwändig. Insbesondere in Verbindung mit der Schaffung einer elektrischen Verbindung zwischen der Leuchteinrichtung und einer am Geräteträger angeordneten Leistungselektronik kann dabei vergleichsweise aufwändig sein.

Eine gattungsgemäße Leuchte ist grundsätzlich aus der DE 690 22 913 T2 bekannt. Sie umfasst eine Halterung, mit der eine Leuchteinrichtung um eine Schwenkachse verschwenkbar an einem Geräteträger gehalten ist. Diese Halterung ist dabei mittels wenigstens vier separaten Halteteilen realisiert. Zwei erste Halteteile sind an der Leuchteinrichtung unmittelbar befestigt, ein zweites Halteteil ist um besagte Schwenkachse schwenkbar am ersten Halteteil unmittelbar befestigt, ein drittes Halteteil ist am zweiten Halteteil unmittelbar befestigt und ein viertes Halteteil ist einerseits unmittelbar am dritten Halteteil und andererseits am Geräteträger befestigt.

Weitere Leuchten mit mehrteiligen Halterungen sind aus der US 2005/002182 A1 und aus der DE 34 37 667 A1 bekannt.

Die vorliegende Erfindung beschäftigt sich mit dem Problem, für eine Leuchte der eingangs genannten Art eine verbesserte Ausführungsform anzugeben, die sich insbesondere durch einen vereinfachten Aufbau auszeichnet, der eine vergleichsweise einfache Montage der Leuchte ermöglicht.

Dieses Problem wird erfindungsgemäß durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, die jeweilige Halterung mit wenigstens vier separaten Halteteilen zu realisieren, die vergleichsweise einfach, insbesondere werkzeuglos, aneinander befestigt werden können, um die Halterung zu bilden. Dabei ist eine Elektrifizierung der Leuchte durch eine solche Halterung hindurchgeführt, also in diese baulich integriert. Sofern die jeweilige Leuchteinrichtung mit mehr als einer solchen Halterung am Geräteträger befestigt ist, reicht es natürlich aus, die Elektrifizierung der jeweiligen Leuchteinrichtung nur durch eine dieser Halterungen hindurchzuführen.

Durch die Verwendung mehrerer, leicht aneinander befestigbarer Halteteile lässt sich die Halterung einfach montieren, und zwar vorzugsweise ohne Verwendung von Werkzeugen. Beispielsweise können die aneinander festzulegenden Halteteile miteinander verrastet bzw. miteinander verclipst sein. Auch lassen sich elektrische Kontakte einfach in derartige steckbare Verbindungen integrieren, so dass auch hier eine einfache Montage möglich ist.

Im Einzelnen schlägt die Erfindung zur Realisierung der jeweiligen Halterung vor, zumindest ein erstes Halteteil an einer Rückseite der jeweiligen Tragschiene zu befestigen, wobei das jeweilige erste Halteteil an einem zweiten Teil um die Schwenkachse verschwenkbar gelagert ist. Ferner umfasst die jeweilige Halterung ein drittes Halteteil, das am zweiten Halteteil angeordnet ist und das elektrische Steckkontakte aufweist, die quasi durch das zweite Halteteil hindurch mit wenigstens einem Leuchtmittel der Leuchteinrichtung elektrisch verbunden sind. Ein viertes Halteteil der jeweiligen Halterung ist dann am Geräteträger befestigt. Ferner ist das vierte Halteteil am zweiten Halteteil befestigt und besitzt elektrische Gegensteckkontakte, die komplementär zu den Steckkontakten des dritten Halteteils ausgestaltet und mit diesem elektrisch kontaktiert sind und die mit einer Stromversorgung, insbesondere mit einer Leistungselektronik der Leuchte, elektrisch verbunden sind. Durch diese Bauweise erfolgt die Anbindung der jeweiligen Halterung an die Leuchteinrichtung über das wenigstens eine erste Halteteil. Die Verbindung zum Geräteträger erfolgt über das vierte Halteteil. Die schwenkbare Lagerung zur Realisierung der Schwenkachse erfolgt zwischen dem jeweiligen ersten Halteteil und dem zweiten Halteteil. Die elektrische Verbindung zwischen der Leuchteinrichtung und der beispielsweise am Geräteträger angeordneten Stromversorgung erfolgt über eine elektrische Steckverbindung zwischen dem dritten Halteteil und dem vierten Halteteil. Die mechanische Verbindung zwischen der jeweiligen Leuchteinrichtung und dem Geräteträger erfolgt innerhalb der Halterung zwischen dem vierten Halteteil und dem zweiten Halteteil. Somit werden den unterschiedlichen Halteteilen unterschiedliche Funktionen zugeordnet, wobei diese Aufteilung der Funktionen gezielt so erfolgt, dass die Montage besonders einfach realisierbar ist.

Bei der erfindungsgemäßen Leuchte ist das vierte Halteteil durch das dritte Halteteil hindurch am zweiten Halteteil befestigt. Hierdurch lässt sich das dritte Halteteil durch Formschluss zwischen viertem Halteteil und zweitem Halteteil fixieren. Ferner lässt sich dadurch das dritte Halteteil mit reduzierter Steifigkeit und somit leichter und preiswerter realisieren, da die Haltefunktion hauptsächlich vom zweiten Halteteil erbracht wird.

Entsprechend einer vorteilhaften Ausführungsform kann das jeweilige erste Halteteil über eine Verrastung am zweiten Halteteil gehalten sein, die eine Schwenkverstellung um die Schwenkachse zwischen erstem Halteteil und zweitem Halteteil in mehreren Raststufen ermöglicht, denen jeweils ein vorbestimmter Schwenkwinkel zugeordnet ist. Die Realisierung derartiger Raststufen ermöglicht zum einen das Einstellen vorbestimmter Abstrahlwinkel für die jeweilige Leuchteinrichtung. Zum anderen bewirken die Raststufen, dass die jeweils eingestellte Abstrahlrichtung vergleichsweise einfach aufrechterhalten bleibt, ohne dass zusätzliche Fixiermaßnahmen zum Festlegen der eingestellten Ausrichtung zwischen Leuchteinrichtung und Geräteträger erforderlich sind.

Gemäß einer vorteilhaften Weiterbildung kann das jeweilige erste Halteteil einen Ring aufweisen. Das zweite Halteteil kann für das jeweilige erste Halteteil einen Zapfen aufweisen, auf den der jeweilige Ring axial aufgesteckt ist, wodurch die Schwenkachse der Halterung definiert wird. Die vorstehend genannte Verzahnung zwischen erstem und zweitem Halteteil kann grundsätzlich an beliebiger Stelle ausgebildet sein. Besonders vorteilhaft ist jedoch eine Integration dieser Verrastung in den Ring und/oder in den Zapfen. In diesem Fall kann gemäß einer vorteilhaften Weiterbildung vorgesehen sein, dass das jeweilige erste Halteteil einen Ring aufweisen, der an seinem Innenumfang eine Innenverzahnung aufweist. Das zweite Halteteil kann für das jeweilige erste Halteteil einen Zapfen aufweisen, auf den der jeweilige Ring axial aufgesteckt ist und der an seinem Außenumfang eine Außenverzahnung aufweist, die mit der jeweiligen Innenverzahnung zum Ausbilden der Raststufen zusammenwirkt. Die jeweilige Innenverzahnung kann dabei zumindest einen Innenzahn aufweisen. Die jeweilige Außenverzahnung kann dabei zumindest einen Außenzahn aufweisen. Zur Realisierung mehrerer Raststufen besitzt zumindest eine der Verzahnungen mehrere Zähne. Vorzugsweise besitzt die Innenverzahnung mehrere Innenzähne, während die Außenverzahnung im einfachsten Fall für jede Drehrichtung nur einen Außenzahn besitzt.

Zumindest ein solcher Zapfen kann hohl ausgestaltet sein und insbesondere einen Durchgang zum Durchführen elektrischer Kabel definieren, wodurch elektrische Kabel vom jeweiligen Leuchtmittel durch den Zapfen hindurch in das zweite Halteteil hineingeführt werden können.

Bei einer anderen vorteilhaften Weiterbildung kann der jeweilige Ring distal zur Tragschiene einen Federbereich aufweisen, der gegen eine Rückstellkraft eine elastische Aufweitung des Rings zulässt. Diese Maßnahme ermöglicht einerseits eine vergleichsweise leichtgängige Verschwenkbarkeit zum Einstellen unterschiedlicher Abstrahlwinkel zwischen Leuchteinrichtung und Geräteträger. Andererseits wird eine ausreichende Haltekraft geschaffen, welche die jeweils eingestellte Ausrichtung hinreichend fixiert, um ein unerwünschtes, selbsttätiges Verstellen zu vermeiden. Beispielsweise kann der Federbereich durch einen U-förmigen Federbügel gebildet sein, der zwei Ringsegmente des Rings miteinander verbindet.

Bei einer anderen Ausführungsform kann die Tragschiene an ihrer Rückseite eine Axialführung aufweisen, in welche das jeweilige erste Halteteil mit einem Fuß axial eingesteckt ist und die das jeweilige erste Halteteil quer zur Axialrichtung an der Tragschiene festlegt. Hierdurch lässt sich das jeweilige erste Halteteil besonders einfach an der Tragschiene anbringen. Beispielsweise kann die jeweilige Axialführung an der jeweiligen Längsseite des Fußes des zugehörigen ersten Halteteils nach Art einer Nut-Feder-Führung ausgestaltet sein. Hierzu kann der jeweilige Fuß an seinen Längsseiten jeweils einen seitlich abstehenden Vorsprung aufweisen, der in eine entsprechende Längsnut der Tragschiene seitlich eingreift. Sobald für die jeweilige Halterung die gewünschte Axialposition entlang der Tragschiene gefunden ist, lässt sich das jeweilige erste Halteteil optional mit Hilfe eines separaten Befestigungselements an der Tragschiene fixieren. Beispielsweise kann eine Schraube oder ein Kerbstift den jeweiligen Fuß an der Tragschiene festlegen.

Bei einer anderen Ausführungsform können elektrische Kabel, deren jeweils von einem elektrischen Isolator umhüllter elektrischer Leiter mit dem wenigstens einen Leuchtmittel elektrisch verbunden sind, in einen Kontaktbereich des zweiten Halteteils hineingeführt und darin mit Positioniermitteln positioniert sein. Beispielsweise lassen sich die Kabel wie vorstehend genannt durch einen der Zapfen hindurch in das zweite Halteteil hereinführen. Zweckmäßig können nun die Steckkontakte des dritten Halteteils bzw. darin enthaltene metallische Kontaktelemente an ihrem dem zweiten Halteteil zugewandten Ende als Schneidkontakte ausgestaltet sein, die beim Anbringen des dritten Halteteils am zweiten Halteteil im Kontaktbereich die jeweilige Isolation der Kabel durchdringen und unmittelbar den jeweiligen elektrischen Leiter kontaktieren. Durch diese Bauweise kann ein aufwendiges Abisolieren der Kabel in einem zur Kontaktierung mit den Steckkontakten des dritten Halteteils vorgesehenen Abschnitt entfallen, da die Schneidkontakte beim Anbringen des dritten Halteteils am zweiten Halteteil die jeweilige Isolation selbsttätig durchdringen, um die gewünschte unmittelbare Kontaktierung zwischen den Steckkontakten bzw. deren Kontaktelementen und den elektrischen Leitern herzustellen.

Bei einer anderen Ausführungsform kann das dritte Halteteil mit dem zweiten Halteteil verrastet sein. Somit lassen sich zweites Halteteil und drittes Halteteil besonders einfach und werkzeuglos aneinander festlegen.

Entsprechendes kann auch für das vierte Halteteil und das zweite Halteteil gelten, so dass sich auch hier mittels einer Verrastung eine einfach herstellbare Verbindung ergibt.

Bei einer anderen Ausführungsform kann das dritte Halteteil in einer Befestigungsrichtung, in der das vierte Halteteil am zweiten Halteteil befestigt ist, zwischen dem zweiten Halteteil und dem vierten Halteteil angeordnet sein. Auf diese Weise ist das dritte Halteteil zwischen dem zweiten Halteteil und dem vierten Halteteil verbaut. Da das zweite Halteteil am vierten Halteteil befestigt wird, kann dadurch auch automatisch eine Fixierung des dritten Halteteils innerhalb der Halterung, zwischen dem zweiten Halteteil und dem vierten Halteteil erfolgen.

Entsprechend einer besonders vorteilhaften Weiterbildung kann das vierte Halteteil zumindest einen Rasthaken aufweisen, der eine Durchgangsöffnung des dritten Halteteils durchdringt und der mit einer Rastöffnung des zweiten Halteteils verrastet. Auf diese Weise wird das dritte Halteteil beim Verrasten des vierten Halteteils am zweiten Halteteil sicher und zuverlässig festgelegt.

Bei einer weiteren Ausführungsform kann das vierte Halteteil mit dem Geräteträger verrastet sein. Somit kann auch hier eine besonders einfach herstellbare Verbindung zwischen Geräteträger und Halterung realisiert werden.

Bei einer Weiterbildung kann das vierte Halteteil eine an einer Vorderseite des Geräteträgers anliegende Platte aufweisen, von der ausgehend ein die Gegensteckkontakte aufweisender Steckbereich durch eine Stecköffnung des Geräteträgers hindurchragt und mit wenigstens einem am Steckbereich ausgebildeten Rastelement mit der Stecköffnung verrastet ist. Hierdurch kann bereits eine ausreichend feste Fixierung zwischen viertem Halteteil und Geräteträger realisiert werden. Die Platte des vierten Halteteils sorgt dabei für eine flächige Kontaktierung zwischen dem vierten Halteteil und dem Geräteträger.

Bei einer vorteilhaften Weiterbildung kann vorgesehen sein, dass an der Platte außerdem distal zum Steckbereich wenigstens eine Rastnase ausgeht, die eine Rastöffnung des Geräteträgers durchdringt und damit verrastet ist. Durch diese zusätzliche Verbindung zwischen dem vierten Halteteil und dem Geräteträger können außerdem Momente zwischen viertem Halteteil und Geräteträger abgestützt werden, was die Fixierung zwischen viertem Halteteil und Geräteträger zusätzlich stabilisiert.

Bei einer anderen vorteilhaften Ausführungsform kann das jeweilige Leuchtmittel durch mehrere, an einer geradlinigen und länglichen Platine angeordnete LEDs gebildet sein. Bei mehreren Leuchtmitteln können dementsprechend auch mehrere derartige Platinen an der Tragschiene angeordnet sein. Der Geräteträger weist an seiner Rückseite, also in einem Inneren des Tragprofils, eine Leistungselektronik zum Versorgen des jeweiligen Leuchtmittels mit elektrischer Energie auf, die im montierten Zustand der Leuchte an ein Stromnetz angeschlossen ist. Die Leistungselektronik umfasst z.B. ein Netzgerät. Die Leistungselektronik bildet somit die Stromversorgung des jeweiligen Leuchtmittels. Die Gegensteckkontakte des vierten Halteteils sind mit besagter Leistungselektronik elektrisch verbunden. Hierzu können die Gegensteckkontakte an einer von der Leuchteinrichtung abgewandten Seite Steckplätze aufweisen, in welche abisolierte Enden von Kabeln einsteckbar sind, die zur Leistungselektronik führen.

Gemäß einer anderen vorteilhaften Ausführungsform kann vorgesehen sein, dass zwei Leuchteinrichtungen nebeneinander am Geräteträger angeordnet sind, die unabhängig voneinander jeweils um eine separate Schwenkachse verschwenkbar sind, wobei die jeweilige Halterung für die beiden Leuchteinrichtungen jeweils wenigstens ein separates erstes Halteteil, ein gemeinsames zweites Halteteil, ein gemeinsames drittes Halteteil und ein gemeinsames viertes Halteteil aufweist.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Fig. 1: eine isometrische Ansicht eines Endabschnitts einer Leuchte bei einer ein flammigen Ausführungsform,
- Fig. 2: eine isometrische Ansicht der Leuchte im Bereich einer Halterung,
- Fig. 3: eine isometrische, auseinander gezogene Ansicht der Leuchte im Bereich der Halterung,
- Fig. 4: eine isometrische Ansicht einer Leuchteinrichtung im Bereich eines Teils der Halterung,
- Fig. 5: eine isometrische Ansicht eines Geräteträgers im Bereich eines Teils der Halterung,
- Fig. 6: eine isometrische Ansicht eines vierten Halteteils der Halterung,
- Fig. 7: eine isometrische, auseinander gezogene Ansicht einer Tragschiene und eines Teils der Halterung,
- Fig. 8: eine isometrische Ansicht eines ersten Halteteils der Halterung,
- Fig. 9: einen Querschnitt der Leuchte bei einer zweiflammigen Ausführungsform.

Entsprechend Figur 1 umfasst eine geradlinige und längliche Leuchte 1 ein gerades und längliches Tragprofil 2, einen geraden und länglichen Geräteträger 3 und wenigstens eine gerade und längliche Leuchteinrichtung 4, die auch als Lampe bezeichnet werden kann. Figur 1 zeigt dabei eine einflammige Leuchte 1, bei der nur eine solche Leuchteinrichtung 4 am Geräteträger 3 angeordnet ist. Im Unterschied dazu zeigt Figur 9 eine zweiflammige Leuchte 1, bei der am Geräteträger 3 zwei derartige Leuchteinrichtungen 4 nebeneinander angeordnet sind.

Das Tragprofil 2 dient zur Montage der Leuchte 1 an einer Wand oder Decke. Der Geräteträger 3 trägt zumindest einen elektrischen Verbraucher, nämlich zumindest die Leuchteinrichtung 4. Der Geräteträger 3 ist am Tragprofil 2 lösbar befestigt. Beispielsweise kann der Geräteträger 3 mit dem Tragprofil 2 verrastet sein. Insbesondere können dabei nach außen gerichtete Abschnitte von Längsseitenrändern des Geräteträgers 3 mit nach innen gerichteten Längsseitenrändern des Tragprofils 2 zusammenwirken, um jeweils über die gesamte Länge des Tragprofils 2 und des Geräteträgers 3 eine seitliche Verrastung 5 zu bilden, die optional außerdem eine Dichtfunktion erfüllen kann. Mit Hilfe einer Riegeleinrichtung 6 lässt sich außerdem eine Verriegelung zwischen Geräteträger 3 und Tragprofil 2 erzeugen.

Die jeweilige Leuchteinrichtung 4 weist eine geradlinige und längliche Tragschiene 7 auf und ist mittels wenigstens einer Halterung 8 um eine Schwenkachse 9 schwenkbar am Geräteträger 3 befestigt. Die Schwenkachse 9 erstreckt sich dabei parallel zu den Längsachsen der Leuchte 1, des Tragprofils 2, des Geräteträgers 3 und der Leuchteinrichtung 4. Dabei erstreckt sich die Schwenkachse 9 zwischen dem Geräteträger 3 und der Leuchteinrichtung 4 durch die Halterung 8 hindurch. Die jeweilige Leuchteinrichtung 4 weist an einer vom Geräteträger 3 abgewandten Vorderseite der zugehörigen Tragschiene 7 zumindest ein elektrisches Leuchtmittel 10 auf. Bei den hier gezeigten, bevorzugten Ausführungsformen ist das jeweilige Leuchtmittel 10 durch eine Platine gebildet, die im Folgenden ebenfalls mit 10 bezeichnet wird und die eine Vielzahl von LEDs 11 trägt. Die LEDs 11 sind dabei bevorzugt entlang einer geradlinigen Reihe an der Platine 10 angeordnet. Grundsätzlich kann die Leuchteinrichtung 4 mit einer einzigen derartigen Platine 10 ausgestattet sein. Ebenso ist es möglich, an der Leuchteinrichtung 4 mehrere derartige Platinen 10 anzuordnen, vorzugsweise in der Längsrichtung hintereinander.

Obwohl bei den hier gezeigten Ausführungsformen nur eine einzige Halterung 8 zum Halten der jeweiligen Leuchteinrichtung 4 am Geräteträger 3 erkennbar ist, werden zweckmäßig zumindest zwei derartigen Halterungen 8 verwendet, um die jeweilige Leuchteinrichtung 4 verschwenkbar am Geräteträger 3 anzuordnen. Nachfolgend wird mit Bezug auf die Figuren 2 bis 8 der Aufbau einer derartigen Halterung 8 näher erläutert.

Dementsprechend umfasst zumindest eine solche Halterung 8 wenigstens ein erstes Halteteil 12, das an einer Rückseite der jeweiligen Tragschiene 7 befestigt ist. Bevorzugt umfasst die Halterung 8 je Tragschiene 7 zwei derartige erste Halteteile 12. Ferner besitzt die jeweilige Halterung 8 ein zweites Halteteil 13, an dem das jeweilige erste Halteteil 12 um die Schwenkachse 9 schwenkbar gelagert ist. Die Halterung 8 besitzt ein in Figur 4 erkennbares drittes Halteteil 14, das am zweiten Halteteil 13 angeordnet ist und das elektrische Steckkontakte 15 aufweist, die durch das zweite Halteteil 13 hindurch mit der jeweiligen Platine 10 elektrisch verbunden sind. Sofern die Leuchteinrichtung 4 mehrere Platinen 10 aufweist, sind diese untereinander elektrisch verbunden, so dass letztlich nur eine Platine 10 mit den Steckkontakten 15 des dritten Halteteils 14 verbunden werden muss. Diese Verbindung erfolgt dabei zweckmäßig über elektrische Kabel 16, die zumindest in Figur 4 angedeutet sind.

Die jeweilige Halterung 8 weist gemäß den Figuren 2, 3, 5 und 6 außerdem ein viertes Halteteil 17 auf, das am Geräteträger 3 befestigt ist und das am zweiten Halteteil 13 befestigt ist. Das vierte Halteteil 17 weist gemäß Figur 3 elektrische Gegensteckkontakte 18 auf, die komplementär zu den Steckkontakten 15 des dritten Halteteils 14 ausgestaltet sind und die im montierten Zustand mit diesen Steckkontakten 15 kontaktiert sind. Entsprechend Figur 5 sind die Gegensteckkontakte 18 des vierten Halteteils 17 zum Beispiel über Kabel 19 mit einer Stromversorgung 20 elektrisch verbunden, die hier durch eine Leistungselektronik gebildet ist, die zum Betreiben der Platinen 10 bzw. der LEDs 11 dient und die im Folgenden ebenfalls mit 20 bezeichnet wird.

Das jeweilige erste Halteteil 12 ist über eine Verrastung 21 am zweiten Halteteil 13 gehalten, wobei die Verrastung 21 eine Schwenkverstellung um die Schwenkachse 9 zwischen dem ersten Halteteil 12 und dem zweiten Halteteil 13 um mehrere Raststufen ermöglicht. Dabei ist jeder Raststufe ein vorbestimmter Schwenkwinkel zwischen der Leuchteinrichtung 4 und dem Geräteträger 3 zugeordnet. Wie sich insbesondere den Figuren 7 und 8 entnehmen lässt, weist das jeweilige erste Halteteil 12 einen Ring 22 auf, der an seinem Innenumfang eine Innenverzahnung 23 aufweist. Das zweite Halteteil 13 besitzt gemäß den Figuren 4 und 7 für das jeweilige erste Halteteil 12 jeweils einen Zapfen 24, auf den der jeweilige Ring 22 axial aufgesteckt und damit verrastet ist. Der jeweilige Zapfen 24 besitzt dabei an seinem Außenumfang eine Außenverzahnung 25, die mit der jeweiligen Innenverzahnung 23 zum Ausbilden der Raststufen zusammenwirkt. Im Beispiel besitzt die Innenverzahnung 23 des Rings 22 mehrere nach innen vorstehende Innenzähne. Die Außenverzahnung 25 besitzt für jede Drehrichtung zumindest einen Außenzahn. Zweckmäßig werden für jede Drehrichtung zumindest drei oder vier verschiedene, vorgegebene Raststellungen bzw. Schwenkwinkel definiert. Beispielsweise ist in einem Ausgangszustand ein Schwenkwinkel von 0° eingestellt, in dem die jeweilige Leuchteinrichtung 4 im Wesentlichen senkrecht zum Geräteträger 3 abstrahlt. Ausgehend von dieser Ausgangslage sind für jede Drehrichtung beispielsweise Schwenkwinkel von 15°, 30° und 45° einstellbar. Insgesamt ergeben sich dadurch sieben Raststufen.

Wie sich insbesondere Figur 8 entnehmen lässt, kann der jeweilige Ring 22 an einer von der Tragschiene 7 abgewandten Seite einen Federbereich 26 aufweisen, der hier als U-förmige Bügelfeder ausgestaltet ist. Der Federbereich 26 ist so ausgestaltet, dass er gegen eine Rückstellkraft eine elastische Aufweitung des Rings 22 zulässt. Beispielsweise kann sich der Ring 22 dabei so aufweiten, dass sein Umfang zunimmt. Hierdurch wird der Kraftschluss zwischen der Innenverzahnung 23 und der Außenverzahnung 25 entlastet, wodurch ein Verschwenken zwischen der Leuchteinrichtung 4 und dem Geräteträger 3 vereinfacht ist. Die Rückstellkraft des Federbereichs 26 bewirkt dabei jedoch, dass die jeweilige Schwenkstellung hinreichend sicher aufrecht erhalten wird, so dass ein selbsttätiges Verschwenken der Leuchteinrichtung 4 relativ zum Geräteträger 3 weitgehend vermieden werden kann.

Wie sich insbesondere den Figuren 4 und 7 entnehmen lässt, kann die Tragschiene 7 an ihrer dem Geräteträger 3 zugewandten Rückseite eine Axialführung 27 aufweisen, in die das jeweilige erste Halteteil 12 gemäß einem in Figur 7 angedeuteten Pfeil 28 jeweils mit einem Fuß 29 in die Tragschiene 7 einsteckbar ist. Der jeweilige Fuß 29 kann dabei gemäß den Figuren 7 und 8 seitlich abstehende Vorsprünge 30 aufweisen, die jeweils in eine seitliche Längsnut 31 der Tragschiene 7 eingreifen. Die Axialführung 27 wirkt dadurch an jeder Seite des jeweiligen ersten Halteteils 12 nach Art einer Nut-Feder-Führung. Die Axialführung 27 sorgt außerdem dafür, dass das jeweilige erste Halteteil 12 an der Tragschiene 7 quer zu deren Längsrichtung an der Tragschiene 7 festgehalten ist. Wie sich den Figuren 4 und 7 entnehmen lässt, kann das jeweilige erste Halteteil 12 im Bereich des Fußes 29 eine Durchgangsöffnung 32 aufweisen, durch die ein stiftförmiges Befestigungselement zum Festlegen des jeweiligen ersten Halteteils 12 an der Tragschiene 7 durchführbar ist. Beispielsweise kann das jeweilige erste Halteteil 12 mit der Tragschiene 7 verschraubt oder verstiftet werden.

Die in Figur 4 erkennbaren Kabel 16, die zur jeweiligen Platine 10 führen, sind in üblicher Weise mit Hilfe eines elektrischen Leiters gebildet, zum Beispiel ein Kupferdraht, der in üblicher Weise von einem elektrischen Isolator aus Kunststoff umhüllt ist. Die Kabel 16 sind hier durch den Zapfen 24 hindurchgeführt und in das Innere des zweiten Halteteils 13 hineingeführt. Dabei werden die Kabel 16 im zweiten Halteteil 13 in einem Kontaktbereich 33 positioniert, wobei entsprechende Positioniermittel zum Einsatz kommen. Derartige Positioniermittel sind beispielsweise integral am zweiten Halteteil 13 ausgeformte Klemmen. Die Steckkontakte 15 des dritten Halteteils 14 enthalten metallische Kontaktelemente. Diese können nun jeweils an ihrem dem zweiten Halteteil 13 zugewandten Ende als Schneidkontakt ausgestaltet sein. Beim Anbringen des dritten Halteteils 14 am zweiten Halteteil 13 kann der jeweilige Schneidkontakt im zuvor genannten Kontaktbereich 33 die jeweilige Isolation des jeweiligen Kabels 16 durchdringen und unmittelbar den jeweiligen elektrischen Leiter des Kabels 16 kontaktieren. Auf ein separates Abisolieren des jeweiligen Leiters 16 kann somit verzichtet werden. Zweckmäßig kann dabei das dritte Halteteil 14 mit dem zweiten Halteteil 13 verrasten. Durch Einsetzen des dritten Halteteils 14 in das zweite Halteteil 13 werden somit die von der Leuchteinrichtung 4 kommenden Kabel 16 automatisch mit den Steckkontakten 15 des dritten Halteteils 14 elektrisch verbunden. Die Verrastung bewirkt dabei eine sichere Fixierung des dritten Halteteils 14 am zweiten Halteteil 13.

Auch zwischen dem vierten Halteteil 17 und dem zweiten Halteteil 13 ist eine Verrastung vorgesehen. In den Figuren 2 und 3 sind entsprechende, am vierten Halteteil 17 ausgebildete Rasthaken 34 erkennbar, die mit am zweiten Halteteil 13 ausgebildeten Rastöffnungen 35 zusammenwirken. Wie sich insbesondere Figur 4 entnehmen lässt, ist das dritte Halteteil 14 nahezu vollständig in das zweite Halteteil 13 eingesetzt. Hierdurch ist das dritte Halteteil 14 in einer in Figur 3 durch einen Pfeil angedeuteten Befestigungsrichtung 36 zwischen dem zweiten Halteteil 13 und dem vierten Halteteil 17 angeordnet. Die mit Hilfe der Rasthaken 34 und der Rastöffnungen 35 realisierte Verrastung zwischen dem vierten Halteteil 17 und dem zweiten Halteteil 13 ist dabei so konfiguriert, dass die Rasthaken 34 jeweils eine im dritten Halteteil 14 ausgebildete, in Figur 4 erkennbare Durchgangsöffnung 37 durchsetzen, um mit der zugehörigen Rastöffnung 35 des zweiten Halteteils 13 zu verrasten. Im Bereich des zweiten Halteteils 13 ergibt sich durch das darin eingesetzte, komplementär geformte dritte Halteteil 14 eine intensive Aussteifung des zweiten Halteteils 13, wodurch auch die Verrastung eine erhöhte Festigkeit erhält.

Wie sich insbesondere den Figuren 3, 5 und 6 entnehmen lässt, ist auch das vierte Halteteil 17 zweckmäßig mit dem Geräteträger 3 verrastet. Hierzu kann das vierte Halteteil 17 eine an einer vom Tragprofil 2 abgewandten Vorderseite 38 des Geräteträgers 3 anliegende Platte 39 aufweisen. Von dieser Platte 39 geht ein Steckbereich 40 aus, der die Gegensteckkontakte 18 aufweist. Der Steckbereich 40 ragt im montierten Zustand durch eine Stecköffnung 41 des Geräteträgers 3 hindurch. Am Steckbereich 40 sind an zwei voneinander abgewandten Seiten je ein Rastelement 42 ausgebildet, die mit der Stecköffnung 41 verrasten. Gemäß den Figuren 5 und 6 ist an der Platte 39 außerdem beabstandet zum Steckbereich 40 zumindest eine Rastnase 43 ausgebildet, die gemäß Figur 5 eine Rastöffnung 44 des Geräteträgers 3 durchdringt und damit verrastet. Hierdurch ergibt sich eine intensive Anbindung des vierten Halteteils 17 am Geräteträger 3. Wie sich Figur 5 entnehmen lässt, sind die Gegensteckkontakte 18 des vierten Halteteils 17 im Steckbereich 40 durch den Geräteträger 3 hindurchgeführt, wodurch sie an einer dem Tragprofil zugewandten Rückseite 45 des Geräteträgers 3 über die zuvor genannten Kabel 19 mit der Leistungselektronik 20 elektrisch verbunden sind. Zweckmäßig können die Gegensteckkontakte 18 hierzu metallische Kontaktelemente aufweisen, die an einem vom dritten Halteteil 14 abgewandten Ende als Steckverbinder 46 ausgestaltet sein können, in welche abisolierte Enden der Kabel 19 einfach einsteckbar sind, um die darin verlaufenden Leiter mit den Gegensteckkontakten 18 elektrisch zu verbinden. Beim Stecken der Steckkontakte 15 mit den Gegensteckkontakten 18 wirken die zugehörigen Kontaktelemente wie elektrische Steckverbinder.

Das jeweilige erste Halteteil 12, das zweite Halteteil 13, das dritte Halteteil 14 und das vierte Halteteil 17 sind jeweils Kunststoffteile, die durch Spritzformen besonders preiswert in hoher Stückzahl hergestellt werden können. Um im dritten Halteteil 14 die Steckkontakte auszubilden, sind entsprechende elektrische Kontaktelemente eingebaut. Zum Ausbilden der Gegensteckkontakte 18 sind ebenfalls entsprechende elektrische Kontaktelemente in das vierte Halteteil 17 eingebaut. Das vierte Halteteil 17 kann gemäß Figur 6 einen Grundkörper 47 aufweisen, auf das ein separater Verschlusskörper 48 aufgesetzt ist. Bei fehlendem Verschlusskörper 48 lassen sich die elektrischen Kontaktelemente in den Steckbereich 40 einsetzen, um die Gegensteckkontakte 18 zu bilden. Durch Anbringen des Verschlusskörpers 48 werden die eingesetzten Kontaktelemente dann gesichert.

Sofern zwei Halterungen 8 verwendet werden, um die jeweilige Leuchteinrichtung 4 am Geräteträger 3 zu befestigen, reicht es grundsätzlich aus, nur eine dieser Halterungen 8 so auszugestalten, dass eine elektrische Verbindung der jeweiligen Leuchteinrichtung 4 durch die Halterung 8 hindurch erfolgen kann. Zweckmäßig kann dann vorgesehen sein, nur eine der Halterungen 8 mit den besagten elektrischen Kontaktelementen auszustatten. Die andere Halterung 8 kann dann grundsätzlich baugleich ausgestaltet sein, wobei lediglich die elektrischen Kontaktelemente fehlen.

Wie sich Figur 9 entnehmen lässt, kann bei einer zweiflammigen Leuchte 1 vorgesehen sein, dass mit Hilfe derselben Halterung 8 zwei Leuchteinrichtungen 4 um separate, jedoch zueinander parallele Schwenkachsen 9 schwenkbar am Geräteträger 3 befestigt werden können. Die jeweilige Halterung 8 weist dann für die beiden Leuchteinrichtungen 4 jeweils zumindest ein separates erstes Halteteil 12, ein gemeinsames zweites Halteteil 13, ein gemeinsames drittes Halteteil 14 und ein gemeinsames viertes Halteteil 17 auf.

## Patentansprüche

1. Geradlinige und längliche Leuchte, insbesondere für ein Lichtband,
- mit einem geradlinigen oder länglichen Tragprofil (2) zur Wand- oder Deckenmontage,
- mit einem geradlinigen und länglichen Geräteträger (3), der lösbar am Tragprofil (2) befestigt ist,
- mit wenigstens einer geradlinigen und länglichen Leuchteinrichtung (4), die eine gerade und längliche Tragschiene (7) aufweist und die mittels wenigstens einer Halterung (8) um eine Schwenkachse (9) verschwenkbar am Geräteträger (3) befestigt ist,
- wobei die jeweilige Leuchteinrichtung (4) an einer Vorderseite der jeweiligen Tragschiene (7) wenigstens ein elektrisches Leuchtmittel (10) aufweist,
- wobei zumindest eine solche Halterung (8) zumindest ein separates erstes Halteteil (12) aufweist, das an einer Rückseite der jeweiligen Tragschiene (7) befestigt ist,
- wobei die jeweilige Halterung (8) ein separates zweites Halteteil (13) aufweist, an dem das jeweilige erste Halteteil (12) um die Schwenkachse (9) verschwenkbar gelagert ist,
- wobei die jeweilige Halterung (8) ein separates drittes Halteteil (14) aufweist, das am zweiten Halteteil (13) angeordnet ist und das elektrische Steckkontakte (15) aufweist, die mit dem wenigstens einen Leuchtmittel (10) elektrisch verbunden sind,
- wobei die jeweilige Halterung (8) ein separates viertes Halteteil (17) aufweist, das am Geräteträger (3) befestigt ist, das elektrische Gegensteckkontakte (18) aufweist, die komplementär zu den Steckkontakten (15) des dritten Halteteils (14) ausgestaltet sind, die mit den Steckkontakten (15) elektrisch kontaktiert sind und die mit einer Stromversorgung (20) elektrisch verbunden sind,
**dadurch gekennzeichnet,**
**dass** das vierte Halteteil (17) durch das dritte Halteteil (14) hindurch am zweiten Halteteil (13) befestigt ist.

2. Leuchte nach Anspruch 1,
**dadurch gekennzeichnet,**
**dass** das dritte Halteteil (14) in einer Befestigungsrichtung (36), in der das vierte Halteteil (17) am zweiten Halteteil (13) befestigt ist, zwischen dem zweiten Halteteil (13) und dem vierten Halteteil (17) angeordnet ist.

3. Leuchte nach einem der Ansprüche 1 und 2,
**dadurch gekennzeichnet,**
**dass** das vierte Halteteil (17) zumindest einen Rasthaken (34) aufweist, der eine Durchgangsöffnung (37) des dritten Halteteils (14) durchdringt und mit einer Rastöffnung (35) des zweiten Halteteils (13) verrastet ist.

4. Leuchte nach einem der Ansprüche 1 bis 3,
**dadurch gekennzeichnet,**
**dass** das jeweilige erste Halteteil (12) über eine Verrastung (21) am zweiten Halteteil (13) gehalten ist, die eine Schwenkverstellung um die Schwenkachse (9) zwischen erstem Halteteil (12) und zweitem Halteteil (13) in mehreren Raststufen ermöglicht, denen jeweils ein vorbestimmter Schwenkwinkel zugeordnet ist.

5. Leuchte nach einem der Ansprüche 1 bis 4,
**dadurch gekennzeichnet,**
- **dass** das jeweilige erste Halteteil (12) einen Ring (22) aufweist,
- **dass** das zweite Halteteil (13) für das jeweilige erste Halteteil (12) einen Zapfen (24) aufweist, auf den der jeweilige Ring (22) axial aufgesteckt ist.

6. Leuchte nach den Ansprüchen 4 und 5,
**dadurch gekennzeichnet,**
- **dass** der Ring (22) an seinem Innenumfang eine Innenverzahnung (23) aufweist,
- **dass** der Zapfen (24) an seinem Außenumfang eine Außenverzahnung (25) aufweist, die mit der jeweiligen Innenverzahnung (23) zum Ausbilden der Raststufen zusammenwirkt.

7. Leuchte nach Anspruch 5 oder 6,
**dadurch gekennzeichnet,**
**dass** der jeweilige Ring (22) distal zur Tragschiene (7) einen Federbereich (26) aufweist, der gegen eine Rückstellkraft eine elastische Aufweitung des Rings (22) zulässt.

8. Leuchte nach einem der Ansprüche 1 bis 7,
**dadurch gekennzeichnet,**
**dass** die Tragschiene (7) an ihrer Rückseite eine Axialführung (27) aufweist, in welche das jeweilige erste Halteteil (12) mit einem Fuß (29) axial eingesteckt ist.

9. Leuchte nach einem der Ansprüche 1 bis 8,
**dadurch gekennzeichnet,**
- **dass** elektrische Kabel (16), deren jeweiliger von einem Isolator umhüllte elektrische Leiter mit dem wenigstens einen Leuchtmittel (10) elektrisch verbunden sind, in einen Kontaktbereich (33) des zweiten Halteteils (13) eingeführt und darin mit Positioniermitteln positioniert sind,
- **dass** die Steckkontakte (15) des dritten Halteteils (14) an ihrem dem zweiten Halteteil (14) zugewandten Ende als Schneidkontakte ausgestaltet sind, die beim Anbringen des dritten Halteteils (14) am zweiten Halteteil (13) im Kontaktbereich (33) die jeweilige Isolation der Kabel (16) durchdringen und unmittelbar den jeweiligen elektrischen Leiter kontaktieren.

10. Leuchte nach einem der Ansprüche 1 bis 9,
**dadurch gekennzeichnet,**
- **dass** das dritte Halteteil (14) mit dem zweiten Halteteil (13) verrastet ist, und/oder
- **dass** das vierte Halteteil (17) mit dem zweiten Halteteil (13) verrastet ist.

11. Leuchte nach einem der Ansprüche 1 bis 10,
**dadurch gekennzeichnet,**
**dass** das vierte Halteteil (17) mit dem Geräteträger (3) verrastet ist.

12. Leuchte nach Anspruch 11,
**dadurch gekennzeichnet,**
- **dass** das vierte Halteteil (17) eine an einer Vorderseite (38) des Geräteträgers (3) anliegende Platte (39) aufweist, von der ausgehend ein die Gegensteckkontakte (18) aufweisender Steckbereich (40) durch eine Stecköffnung (41) des Geräteträgers (3) hindurch ragt und mit wenigstens einem am Steckbereich (40) ausgebildeten Rastelement (42) mit der Stecköffnung (41) verrastet ist,
- **dass** von der Platte (39) außerdem distal zum Steckbereich (40) wenigstens eine Rastnase (43) ausgeht, die eine Rastöffnung (44) des Geräteträgers (3) durchdringt und damit verrastet ist.

13. Leuchte nach einem der Ansprüche 1 bis 12,
**dadurch gekennzeichnet,**
- **dass** das jeweilige Leuchtmittel durch eine geradlinige und längliche Platine (10) mit mehreren daran angeordneten LEDs (11) gebildet ist,
- **dass** der Geräteträger (3) an seiner Rückseite (45) eine Leistungselektronik (20) zum Versorgen des jeweiligen Leuchtmittels (10) mit elektrischer Energie trägt, die im montierten Zustand der Leuchte (1) an ein Stromnetz angeschlossen ist,
- **dass** die Gegensteckkontakte (18) des vierten Halteteils (17) mit der Leistungselektronik (20) elektrisch verbunden sind.

14. Leuchte nach einem der Ansprüche 1 bis 13,
**dadurch gekennzeichnet,**
- **dass** zwei Leuchteinrichtungen (4) nebeneinander vorgesehen sind, die unabhängig voneinander jeweils um eine separate Schwenkachse (9) verschwenkbar sind,
- **dass** die jeweilige Halterung (8) für die beiden Leuchteinrichtungen (4) jeweils wenigstens ein separates erstes Halteteil (12), ein gemeinsames zweites Halteteil (13), ein gemeinsames drittes Halteteil (14) und ein gemeinsames viertes Halteteil (17) aufweist.

## Claims

1. Rectilinear and elongated light fixture, in particular for a strip light,
- with a rectilinear or elongated support profile (2) for mounting on the wall or ceiling,
- with a rectilinear and elongated equipment carrier (3) that is detachably fastened to the support profile (2),
- with at least one rectilinear and elongated light device (4) that comprises a rectilinear and elongated mounting rail (7) and which is fastened by means of a least one holder (8) to the equipment carrier (3) so that it can swivel about a swivel axis (9),
- wherein the respective light device (4) has at least one electrical lighting means (10) on a front side of the respective mounting rail (7),
- wherein at least one such holder (8) has at least one separate first holding part (12), which is fastened on a rear side of the respective mounting rail (7),
- wherein the respective holder (8) has a separate second holding part (13) on which the respective first holding part (12) is mounted so that it can swivel about the swivel axis (9),
- wherein the respective holder (8) has a separate third holding part (14) that is arranged on the second holding part (13) and which has electrical plug contacts (15) that can be electrically connected to the at least one lighting means (10),
- wherein the respective holder (8) has a separate fourth holding part (17), which is fastened to the equipment carrier (3), which has electrical mating plug contacts (18) that are formed complementary to the plug contacts (15) of the third holding part (14), which are in electrical contact with the plug contacts (15), and which are electrically connected to a power supply (20), **characterised in that** the fourth holding part (17) is fastened by the third holding part (14) to the second holding part (13).

2. Light fixture according to claim 1, **characterised in that** the third holding part (14) is arranged between the second holding part (13) and the fourth holding part (17) in a fastening device (36) in which the fourth holding part (17) is fastened to the second holding part (13).

3. Light fixture according to one of claims 1 and 2, **characterised in that** the fourth holding part (17) has at least one snap-fit hook (34) that passes through a passage opening (37) of the third holding part (14) and is engaged in a locking manner with a catch opening (35) of the second holding part (13).

4. Light fixture according to one of claims 1 to 3, **characterised in that** the respective first holding part (12) is held by a catch means (21) on the second holding part (13), which permits a swivelling adjustment about the swivel axis (9) between the first holding part (12) and second holding part (13) in several catch stages, with which respectively a predetermined swivel angle is associated.

5. Light fixture according to one of claims 1 to 4, **characterised in that**
- the respective first holding part (12) has a ring (22),
- the second holding part (13) has a pin (24) for the respective first holding part (12), on which the respective ring (22) is axially mounted.

6. Light fixture according to claims 4 and 5, **characterised in that**
- the ring (22) has on its inner circumference an inner toothed section (23),
- the pin (24) has on its outer circumference an outer toothed section (25), which co-operates with the respective inner toothed section (23) to form the catch stages.

7. Light fixture according to claim 5 or 6, **characterised in that** the respective ring (22) has distally to the mounting rail (7) a spring region (26) that allows an elastic expansion of the ring (22) against a restoring force.

8. Light fixture according to one of claims 1 to 7, **characterised in that** the mounting rail (7) has on its rear side an axial guide (27) into which the respective first holding part (12) is axially inserted with a foot (29).

9. Light fixture according to one of claims 1 to 8, **characterised in that**
- electrical cables (16), whose respective conductors electrically sheathed by an insulator are electrically connected to at least one lighting means (10), are introduced into a contact region (33) of the second holding part (13) and are positioned therein with positioning means,
- the plug contacts (15) of the third holding part (14) are formed at their end facing towards the second holding part (14) as displacement contacts, which when the third holding part (14) is placed on the second holding part (13) in the contact region (33) pass through the respective insulation of the cables (16) and directly contact the respective electrical conductors.

10. Light fixture according to one of claims 1 to 9, **characterised in that**
- the third holding part (14) is in locking engagement with the second holding part (13), and/or
- the fourth holding part (17) is in locking engagement with the second holding part (13).

11. Light fixture according to one of claims 1 to 10, **characterised in that** the fourth holding part (17) is in locking engagement with the equipment carrier (3).

12. Light fixture according to claim 11, **characterised in that**
- the fourth holding part (17) has a plate (39) abutting a front side (38) of the equipment carrier (3), starting from which a plug region (40) comprising the mating connection contacts (18) passes through a plug opening (41) of the equipment carrier (3) and is in locking engagement with the plug opening (41) by means of at least one catch element (42) formed on the plug region (40),
- at least one catch lug (43) starts from the plate (39) also distally to the plug region (40), which passes through a catch opening (44) of the equipment carrier (3) and is in locking engagement therewith.

13. Light fixture according to one of claims 1 to 12, **characterised in that**
- the respective lighting means is formed by a rectilinear and elongated plate (10) with several LEDs (11) arranged thereon,
- the equipment carrier (3) carries on its rear side (45) a power electronics (20) supplying the respective lighting means (10) with electrical energy, which in the installed state of the light fixture (1) is connected to the mains power supply,
- the mating connection contacts (18) of the fourth holding part (17) are electrically connected to the power electronics (20).

14. Light fixture according to one of claims 1 to 13, **characterised in that**
- two lighting devices (4) are provided adjacent to one another, which can swivel independently of one another in each case about a separate swivel axis (9),
- the respective holder (8) for the two lighting devices (4) has respectively at least one separate first holding part (12), a common second holding part (13), a common third holding part (14), and a common fourth holding part (17).

## Revendications

1. Lampe rectiligne et allongée, en particulier pour une bande lumineuse,
- comprenant un profil porteur (2) rectiligne ou allongé destiné au montage au niveau du mur ou du plafond,
- comprenant un support d'appareils (3) rectiligne ou allongé, qui est fixé de manière amovible au niveau du profil porteur (2),
- comprenant au moins un système d'éclairage (4) rectiligne et allongé, qui présente un rail porteur (7) droit et allongé et qui est fixé au niveau du support d'appareils (3) de manière à pouvoir pivoter autour d'un axe de pivotement (9) au moyen au moins d'un support (8),
- dans laquelle le système d'éclairage (4) respectif présente au niveau d'un côté avant du rail porteur (7) respectif au moins un moyen d'éclairage (10) électrique,
- dans laquelle au moins un support (8) de ce type présente au moins une première partie de maintien (12) séparée, qui est fixée au niveau d'un côté arrière du rail porteur (7) respectif,
- dans laquelle le support (8) respectif présente une deuxième partie de maintien (13) séparée, au niveau de laquelle la première partie de maintien (12) respective est montée de manière à pouvoir pivoter autour de l'axe de pivotement (9),
- dans laquelle le support (8) respectif présente une troisième partie de fixation (14) séparée, qui est disposée au niveau de la deuxième partie de maintien (13) et qui présente des contacts enfichables (15) électriques, qui sont reliés de manière électrique à l'au moins un moyen d'éclairage (10),
- dans laquelle le support (8) respectif présente une quatrième partie de maintien (17) séparée, qui est fixée au niveau du support d'appareils (3), qui présente des contacts enfichables complémentaires (18) électriques, qui sont configurés de manière complémentaire par rapport aux contacts enfichables (15) de la troisième partie de maintien (14), qui sont mis en contact électrique avec les contacts enfichables (15) et qui sont reliés de manière électrique à une alimentation en courant (20),
**caractérisée en ce**
**que** la quatrième partie de maintien (17) est fixée au niveau de la deuxième partie de maintien (13) en passant par la troisième partie de maintien (14).

2. Lampe selon la revendication 1,
**caractérisée en ce**
**que** la troisième partie de maintien (14) est disposée entre la deuxième partie de maintien (13) et la quatrième partie de maintien (17) dans une direction de fixation (36), dans laquelle la quatrième partie de maintien (17) est fixée au niveau de la deuxième partie de maintien (13).

3. Lampe selon l'une quelconque des revendications 1 et 2,
**caractérisée en ce**
**que** la quatrième partie de maintien (17) présente au moins un crochet d'enclenchement (34), qui traverse une ouverture de passage (37) de la troisième partie de maintien (14) et qui est enclenché avec une ouverture d'enclenchement (35) de la deuxième partie de maintien (13).

4. Lampe selon l'une quelconque des revendications 1 à 3,
**caractérisée en ce**
**que** la première partie de maintien (12) respective est maintenue au niveau de la deuxième partie de maintien (13) par l'intermédiaire d'un système d'enclenchement (21), qui permet un ajustement par pivotement autour de l'axe de pivotement (9) entre une première partie de maintien (12) et une deuxième partie de maintien (13) dans plusieurs paliers d'enclenchement, auxquels respectivement un angle de pivotement prédéfini est associé.

5. Lampe selon l'une quelconque des revendications 1 à 4,
**caractérisée en ce**
- **que** la première partie de maintien (12) respective présente un anneau (22),
- **que** la deuxième partie de maintien (13) présente pour la première partie de maintien (12) respective un tourillon (24), sur lequel l'anneau (22) respectif est emboîté de manière axiale.

6. Lampe selon les revendications 4 et 5,
**caractérisée en ce**
- **que** l'anneau (22) présente au niveau de sa périphérie intérieure une denture intérieure (23),
- **que** le tourillon (24) présente au niveau de sa périphérie extérieure une denture extérieure (25), qui coopère avec la denture intérieure (23) respective pour réaliser les paliers d'enclenchement.

7. Lampe selon la revendication 5 ou 6,
**caractérisée en ce**
**que** l'anneau (22) respectif présente, de manière distale par rapport au rail porteur (7), une zone de ressorts (26), qui autorise, à l'encontre d'une force de rappel, un élargissement élastique de l'anneau (22).

8. Lampe selon l'une quelconque des revendications 1 à 7,
**caractérisée en ce**
**que** le rail porteur (7) présente, au niveau de son côté arrière, un guide axial (27), dans lequel la première partie de maintien (12) respective est enfichée de manière axiale par un pied (29).

9. Lampe selon l'une quelconque des revendications 1 à 8,
**caractérisée en ce**
- **que** des câbles électriques (16), dont les conducteurs électriques respectifs enveloppés d'un isolant sont reliés de manière électrique à l'au moins un moyen d'éclairage (10), sont introduits dans une zone de contact (33) de la deuxième partie de maintien (13) et y sont positionnés avec des moyens de positionnement,
- **que** les contacts enfichables (15) de la troisième partie de maintien (14) sont configurés, au niveau de leur extrémité tournée vers la deuxième partie de maintien (14), sous la forme de contacts tranchants, qui traversent, lors de l'installation de la troisième partie de maintien (14) au niveau de la deuxième partie de maintien (13) dans la zone de contact (33), l'isolation respective des câbles (16) et qui établissent un contact direct avec le conducteur électrique respectif.

10. Lampe selon l'une quelconque des revendications 1 à 9,
**caractérisée en ce**
- **que** la troisième partie de maintien (14) est enclenchée avec la deuxième partie de maintien (13),
et/ou
- **que** la quatrième partie de maintien (17) est enclenchée avec la deuxième partie de maintien (13).

11. Lampe selon l'une quelconque des revendications 1 à 10,
**caractérisée en ce**
**que** la quatrième partie de maintien (17) est enclenchée avec le support d'appareils (3).

12. Lampe selon la revendication 11,
**caractérisée en ce**
- **que** la quatrième partie de maintien (17) présente une plaque (39) reposant au niveau d'un côté avant (38) du support d'appareils (3), en partant de laquelle une zone d'enfichage (40) présentant les contacts enfichables complémentaires (18) dépasse au travers d'une ouverture d'enfichage (41) du support d'appareils (3) et est enclenchée avec l'ouverture d'enfichage (41) avec au moins un élément d'enclenchement (42) réalisé au niveau de la zone d'enfichage (40),
- **que** par ailleurs au moins un ergot d'enclenchement (43) part de la plaque (39) de manière distale par rapport à la zone d'enfichage (40), lequel traverse une ouverture d'enclenchement (44) du support d'appareils (3) et est enclenché avec ce dernier.

13. Lampe selon l'une quelconque des revendications 1 à 12,
**caractérisée en ce**
- **que** le moyen d'éclairage respectif est formé par une platine (10) rectiligne et allongée pourvu de plusieurs DEL (11) disposées au niveau de cette dernière,
- **que** le support d'appareils (3) supporte au niveau de son côté arrière (45) un composant électronique de puissance (20) pour alimenter le moyen d'éclairage (10) respectif en énergie électrique, lequel est raccordé à un réseau de courant dans l'état monté de la lampe (1),
- **que** les contacts enfichables complémentaires (18) de la quatrième partie de maintien (17) sont reliés de manière électrique au composant électronique de puissance (20).

14. Lampe selon l'une quelconque des revendications 1 à 13,
**caractérisée en ce**
- **que** deux systèmes d'éclairage (4) sont prévus l'un à côté de l'autre, qui peuvent être pivotés indépendamment l'un de l'autre respectivement autour d'un axe de pivotement (9) séparé,
- **que** le support (8) respectif pour les deux systèmes d'éclairage (4) présente respectivement au moins une première partie de maintien (12) séparée, une deuxième partie de maintien (13) commune, une troisième partie de maintien (14) commune et une quatrième partie de maintien (17) commune.
